# FASCICULE DE BREVET EUROPEEN

(11) **EP 1 567 031 B1**
(45) Date de publication et mention de la délivrance du brevet: **17.05.2006**
(21) Numéro de dépôt: 03786042.6
(22) Date de dépôt: 21.11.2003
(51) Int. Cl.: A46B 11/00

(54) **RESERVOIR DISTRIBUTEUR DE DOSES**
BEHÄLTER MIT DOSIEREINRICHTUNG
DOSE DISPENSING RESERVOIR

(30) Priorité: 02.12.2002 FR 0215123
(43) Date de publication de la demande: 31.08.2005
(73) Titulaire: LBD Ménage, 60000 Beauvais (FR)
(72) Inventeur: BRISON, Marc, F-76130 Mont-Saint-Aignan (FR)
(74) Mandataire: Lhuillier, René
(86) Numéro de dépôt international: PCT/FR2003/003444
(87) Numéro de publication internationale: WO 2004/060109

(56) Documents cités:
- EP-A- 0 741 983
- WO-A-00/34143
- WO-A-02/30781
- BE-A- 481 389
- FR-A- 2 801 040
- US-A- 5 485 938
- US-A1- 2002 070 250

## Description

La présente invention se rapporte à un réservoir distributeur de doses de produit fluide.

Le problème à l'origine de l'invention était la commande manuelle de la libération de doses de savon liquide ou détergent contenu dans une "boule" portative formant réservoir et comportant un socle portant une brosse dans le volume de laquelle sont délivrées les doses du produit.

De façon classique, les réservoirs distributeurs de produits fluides comportent un piston logé verticalement dans le réservoir, avec, en partie haute, une tête de commande d'une soupape inférieure de libération de doses de produit. De tels réservoirs peuvent en outre être configurés de façon à ce que leur partie basse forme une embase portant une brosse. Le réservoir au-dessus de la brosse constitue ainsi une boule de tenue de celle-ci. L'utilisateur, agrippant la paroi latérale, libère une dose de savon par enfoncement de la tête de commande avec la paume de la main, sans modifier la position de tenue du réservoir.

Un réservoir distributeur similaire est connu de FR 2 801 0 40 A.

Toutefois, la position sommitale de la tête de commande présente l'inconvénient d'être peu commode, car on ne peut exclure le risque d'une libération accidentelle de doses de produit lorsque l'utilisateur brosse énergiquement.

L'utilisateur pourrait également commander l'éjection de doses de produit par un changement de la position de tenue du réservoir, en libérant la tête de commande pour y accéder par l'extrémité d'un doigt. Cependant, l'utilisateur perdrait du temps car il devrait alors interrompre le brossage, faute de tenir alors fermement le réservoir selon la position fonctionnelle de tenue voulue.

Un autre inconvénient réside dans le fait que, la soupape étant commandée par enfoncement du piston, elle se trouve logée au niveau de l'embouchure externe du passage distributeur, et celui-ci se trouve donc partiellement obturé par une tige de manoeuvre de la soupape. Même si la section de passage est accrue en conséquence, la tige représente une surface latérale supplémentaire de freinage de l'écoulement du produit, surtout lorsqu'il est visqueux.

L'invention vise à résoudre au moins l'un des trois problèmes évoqués ci-dessus, que ce soit dans le cas particulier d'un réservoir à -brosse ou, de façon plus générale, dans le cas de tout réservoir distributeur de doses de produit fluide, indépendamment de la nature de toute autre fonction qu'il peut avoir, par exemple de brosse, de grattoir, ou simplement de bec de distribution précise des doses dans des endroits peu accessibles.

A cet effet, l'invention concerne un réservoir distributeur de doses de produit fluide, comportant les caractéristiques de la revendication 1.

La tête de commande de délivrance ou libération de doses du produit peut donc être disposée à tout endroit voulu de la paroi du réservoir, par exemple là où va se trouver l'extrémité d'un doigt, lorsque le réservoir est tenu à la main d'une façon fonctionnelle et/ou ergonomique prévue, le choix de la position de la tête étant ainsi indépendant de la position de la soupape grâce aux moyens de dévoiement. Le risque de libération inopinée de doses par commande de la paume de la main peut donc être éliminé, de même que toute nécessité de changement de position de tenue. En outre, il est facile de prévoir que les moyens de dévoiement soient agencés pour que le mouvement d'ouverture de la soupape soit dirigé vers l'intérieur du réservoir, donc sans nécessité de loger une tige de commande de la soupape dans le passage qu'elle contrôle.

La "direction d'enfoncement" de la tête de commande et la "direction d'ouverture" de la soupape sont donc chacune à la fois une direction et un sens de déplacement, c'est-à-dire des vecteurs. Il n'est donc pas exclu que ces vecteurs soient selon des directions parallèles, voire même colinéaires, et orientés en sens opposés. En outre, il pourrait même être prévu que les deux vecteurs soient de même sens, les moyens de dévoiement permettant par exemple d'amplifier, au niveau de la soupape, la force ou bien le déplacement de la tête de commande si le problème se pose, ou encore permettant de loger le dispositif actionneur dans un récipient de forme telle que la soupape serait inaccessible à un piston droit dont la tête occuperait une position voulue.

On conçoit que l'invention n'est pas liée à la nature précise du produit fluide, qui peut être visqueux ou même se présenter sous la forme de grains.

Selon une forme particulière de réalisation, les moyens de dévoiement comportent une tige coulissante reliant la tête de commande à la soupape et comprenant un tronçon central courbe en appui latéral contre une piste de butée oblique, opposée à la tête de commande et solidaire de la paroi, de glissement et de renvoi d'angle de déplacement d'enfoncement de la tête de commande.

Selon une autre forme de réalisation, les moyens de dévoiement comportent un levier à axe porté par la paroi, avec un bras de commande couplé à la tête et un bras commandé de couplage à la soupape.

Le bras de commande peut être agencé pour présenter un flambage dans un sens prédéterminé de pivotement du levier libérant une dose, par enfoncement de la tête de commande.

Le bras de commande peut ainsi faire tourner le bras commandé même si l'extrémité de pivotement du bras de commande passe par l'axe.

Le bras de commande peut toutefois ne pas être orienté vers l'axe et alors comporter un tronçon de commande, présentant une extrémité libre reliée à la tête, qui comporte, à l'extrémité opposée, de pivotement, une branche latérale, de liaison à l'axe de pivotement, agencée pour pivoter autour de l'axe sous l'effet d'une translation du tronçon de commande.

Avantageusement, le levier est rappelé vers une position de repos par des moyens de rappel.

Les moyens de rappel peuvent comporter un ressort de rappel couplé au levier, et par exemple au bras de commande, pour exercer sur la tête une force de rappel vers une position de repos du levier, correspondant au moins à un seuil minimal s'opposant à l'enfoncement.

Avantageusement, la tête comporte une membrane à presser, en matériau élastique, constituant une zone de paroi couplée au reste de la paroi ainsi qu'à l'extrémité libre du tronçon de commande pour y exercer une force de rappel par traction correspondant au dit seuil, force de rappel s'opposant à la force de pression de commande.

De préférence, le levier est en matériau plastique et comporte un bras supplémentaire sous forme d'une languette intégrée dont une extrémité libre est montée en appui sous contrainte contre une butée solidaire de la paroi, pour exercer un couple de rappel vers la position de repos du levier.

Dans tous les cas, le siège de soupape est, de préférence, tourné vers l'intérieur du réservoir, les moyens de dévoiement étant agencés pour guider la soupape vers une position d'ouverture à l'intérieur du réservoir.

Les caractéristiques et les avantages de l'invention ressortiront mieux de la description détaillée qui va suivre d'exemples non limitatifs de réalisation, dans lesquels il est fait référence aux dessins annexés, dans lesquels :
- la figure 1 est une vue en coupe verticale d'une première forme de réalisation d'un réservoir distributeur selon l'invention,
- la figure 2 est une vue en coupe verticale d'une deuxième forme de réalisation d'un réservoir distributeur selon l'invention, et
- la figure 3 est une vue en coupe verticale d'une troisième forme de réalisation d'un réservoir distributeur selon l'invention.

Le réservoir 1 distributeur de doses de produit fluide de la figure 1, représenté en coupe verticale dans sa position fonctionnelle, présente approximativement une section en forme de triangle équilatéral, à sommets et à deux côtés arrondis pour être tenu à la main. La forme tridimensionnelle globale est ovoïde. Sur toutes les figures, la partie de gauche du réservoir, sensiblement inclinée à 45 degrés, est dite partie avant, le profil représenté étant destiné à recevoir un doigt de commande, par exemple l'index ou le majeur, la paume étant située en regard du sommet.- Sur la figure 1, la partie arrière de la paroi 3 est inclinée d'environ 30 degrés sur la verticale.

Pour la commodité de l'exposé, le socle défini ci-après est supposé être horizontal dans les diverses figures, à titre de référence pour l'orientation des divers éléments. Les explications resteraient bien évidemment valables, avec la transposition voulue, si le socle était incliné.

Le réservoir 1 comporte une partie de paroi basse ou inférieure 2, constituant une semelle ou socle plat, surmonté, de façon étanche, d'une partie haute 3 définissant une zone de paroi supérieure. Le socle 2 est dans cet exemple muni d'une brosse 4 de nettoyage d'ustensiles divers, par exemple des ustensiles de cuisine, dont la base des poils est emprisonnée dans le socle 2 pour que la partie externe des poils émerge de la surface externe de la base 2, dans un volume 5 adjacent à celle-ci et se prolongeant ici jusqu'à l'arrondi de partie avant du socle 2.

Le socle 2 comporte, à environ un tiers de sa longueur depuis son extrémité avant, un passage traversant 22 de mise en communication de l'intérieur du réservoir 1 avec l'extérieur. Le passage 22 comporte, côté externe du réservoir 1, un épaulement à extension globalement horizontale et tourné vers le bas, précisément ici tronconique, pour constituer un siège 28 de réception d'une soupape 48 de contrôle du passage 22, portée à l'extrémité inférieure libre d'une tige verticale 47 de manoeuvre de la soupape 48. La soupape 48 se déplace donc selon la flèche verticale descendante F2 pour passer de sa position de repos, sur le siège 28, à une position écartée d'ouverture, pour libérer une dose. L'axe géométrique 20 du passage est sensiblement vertical pour éviter tout frottement de la tige 47. Côté interne, le passage 22 comporte une embouchure élargie formant un épaulement de réception d'une extrémité basse d'un ressort hélicoïdal vertical 49 de rappel de la soupape 48, selon au moins une force de seuil minimale, à travers la tige 47, jusqu'à sa position de repos, selon une verticale montante, donc de sens opposé à celui de la flèche descendante F2.

La zone de paroi supérieure 3 du réservoir 1, dont la forme ergonomique facilite la tenue manuelle, comporte, ici à son sommet 32, opposé au socle 2, un orifice de remplissage du réservoir 1 par un produit fluide, par exemple un produit détergent, orifice fermé par un bouchon amovible 33.

Un dispositif actionneur 40, ici en matière plastique, logé dans le volume interne du réservoir 1, est couplé à la soupape distributrice 48. Le dispositif actionneur 40 comporte une tête 41 de commande manuelle de délivrance de doses du produit, couplée à une membrane de commande à presser 31, la tête 41 étant solidaire d'une extrémité, dite libre, de commande d'un levier 42, 43, 47 de dévoiement de son mouvement d'enfoncement. La membrane de commande 31 constitue une partie de la paroi supérieure 3, dans laquelle elle est sertie, et elle est située dans une zone basse de la partie avant de celle-ci, c'est-à-dire à peu de distance et sensiblement au-dessus du bord avant du socle 2, ici à environ un tiers de la hauteur de la paroi supérieure 3.

La référence 42 désigne un tronçon ou bras de commande, ici à profil latéral en arc de cercle sensiblement centré sur un axe horizontal 40A du levier et à section transversale, perpendiculairement au plan la figure 1, présentant deux nervures de raidissement en croix. Une extrémité du tronçon 42, opposée à celle couplée à la tête 41, comporte une saillie latérale ou épaulement sensiblement horizontal de butée 44 tourné vers le bas, recevant l'extrémité haute du ressort hélicoïdal 49. L'axe 40A est porté par deux joues verticales opposées 23 faisant saillie du socle 2 à l'intérieur du réservoir 1, dans la zone d'angle de raccordement de la partie avant du socle 2 avec la paroi 3.

La référence 43 désigne un tronçon ou bras de commande disposé selon un rayon et monté pivotant à une extrémité sur l'axe 40A pour maintenir l'épaulement 44, par une extrémité opposée, sur une trajectoire déterminée, c'est-à-dire un court arc de cercle sensiblement vertical.

L'ensemble peut donc être considéré comme étant un bras unique de levier pivotant 43 portant une tête 41 déportée en avant par le tronçon 42 et portant une soupape déportée en arrière par la tige 47, les deux éléments de déport formant globalement un élément rotatif en arc de cercle maintenu par le bras radial 43. Dans cet exemple, le levier n'a pas d'effet amplificateur de force ou de déplacement puisque la motrice du tronçon 42 est sensiblement alignée avec la force résistante de la tige 47 couplée au ressort 49.

Ainsi un utilisateur, tenant dans sa main le réservoir 1, presse, par l'extrémité d'un doigt, la membrane 31, réalisée en un matériau élastique, ici en polymère, selon une direction d'enfoncement F1 sensiblement normale localement à la paroi 3, ce qui a pour effet d'engendrer un mouvement du dispositif actionneur 40. L'axe 40A, le tronçon radial 43, l'épaulement 44 et le ressort hélicoïdal 49 guident la soupape 48 selon la direction et le sens de la flèche F2, qui sont inclinés par rapport à la direction et au sens d'enfoncement F1 de la tête de commande 41. Le ressort 49 a un rôle annexe, redondant, de guidage, puisqu'il repousse verticalement l'épaulement 44. On notera qu'une légère rotation de la tige 47 et de la soupape 48 autour de l'axe 40A, par rapport à la verticale, peut être tolérée lors de la descente de la soupape 48, dans la mesure où le passage 22 offre le jeu latéral voulu. Une position d'ouverture inclinée de la soupape 48 ne présente non plus pas d'inconvénient, dans la mesure où sà position de repos est adaptée au siège 28, donc ici horizontale.

Le levier 42, 43, 47 permet ainsi de dévoyer, vers la direction orientée de la flèche F2, la direction F1 d'enfoncement de la tête 41, ceci par le pivotement du tronçon radial 43 autour de l'axe 40A sous l'effet de translation du tronçon de commande 42. La soupape 48 s'écarte de son siège 28 vers sa position d'ouverture et permet ainsi l'écoulement d'une dose du produit fluide sous l'effet de la surpression due à l'enfoncement de la membrane 31. Lorsque l'utilisateur relâche la membrane 31, la soupape 48 remonte à sa position de repos par l'action du ressort 49 selon le sens opposé à celui de la flèche F2.

On notera que, en variante, la tige 47 et la soupape 48 pourraient ne pas être solidaires du reste du dispositif actionneur 40, mais uniquement avoir une possibilité de couplage avec celui-ci. En effet, la tige 47, avec l'épaulement 44 et le ressort de rappel 49, pourrait être montée coulissante et guidée verticalement sur un support fixe du socle 2, l'extrémité du bras radial 43 étant, au repos, en regard de l'extrémité libre de la tige 47 pour, en cas d'enfoncement de la tête 41, entrer en contact avec cette extrémité et repousser la tige 47 vers le bas. Le ressort 49 contribuerait au guidage vertical.

Selon une variante de réalisation non dessinée, le levier pivotant ci-dessus est remplacé par une tige coulissante reliant la tête de commande 41 à la soupape 48 et comprenant un tronçon central courbe en appui latéral contre une piste de butée oblique tournée vers l'avant et vers le bas, opposée à la tête de commande 41 et solidaire de la paroi 3, de glissement et de renvoi d'angle de déplacement d'enfoncement de la tête de commande 41. En d'autres termes, et en référence à la figure 1, la tige coulissante ci-dessus présente un profil courbe du genre de celui de la nervure vue en coupe du tronçon 42, et le bras 43, de retenue sur la trajectoire de dévoiement déterminée, est remplacé par une piste de butée sensiblement opposée à la membrane 31, par exemple inclinée à 45 degrés sur la verticale, piste qui serait située contre le bord droit de la nervure 42 et sur laquelle buterait obliquement avec glissement et renvoi d'angle de déplacement, un tronçon intermédiaire courbe de la nervure 42.

La figure 2 représente la deuxième forme de réalisation du réservoir distributeur selon l'invention. Comme indiqué, le réservoir 1B présente une forme externe sensiblement identique à celle du réservoir 1, avec un socle 2B, homologue du socle 2, et une partie haute de paroi 3B homologue de la paroi supérieure 3 mais verticale, cette caractéristique n'étant toutefois pas nécessaire au fonctionnement d'un mécanisme ou dispositif actionneur 50 décrit ci-après.

Un passage traversant 22B est situé à proximité du bord arrière du socle 2B et s'étend selon un axe ici vertical 20B. Le passage 22B comporte, côté interne du réservoir 1B, une embouchure élargie constituant un siège à extension globalement horizontale 28B de réception d'une soupape 58 de contrôle du passage 22B. L'orientation de l'axe 20B du passage 22B peut toutefois être quelconque, puisqu'aucun axe de commande de soupape ne le traverse.

Le dispositif actionneur 50 est logé dans le volume interne du réservoir 1B et est couplé à la soupape distributrice 58. Le dispositif actionneur 50 comporte une tête 51 de commande manuelle de délivrance de doses de produit, associée à la membrane à presser 31 disposée comme sur la figure 1. La tête de commande 51 est portée par une extrémité, dite libre, d'un bras coudé 52, 53 d'un levier dont les deux bras 52, 53 et 57 sont sensiblement alignés et légèrement descendants. Le levier sert à dévoyer la direction d'enfoncement, selon la flèche F1, de la membrane 31 et de la tête 51. La tête 51 est; dans cet exemple, solidarisée avec la membrane 31, et, à cet effet, la tête 51 est logée dans une cavité interne de la membrane 31, et elle y est collée ou emboîtée à force, ou, en variante, d'un seul tenant avec la membrane 31.

Le bras coudé 52, 53, de commande, s'étend globalement selon la direction F1 légèrement descendante mais présente un coude pointant vers le bas entre son tronçon d'extrémité dite libre 52 et le tronçon suivant 53 relié à un axe horizontal central de pivotement 50A porté par deux joues internes 23B du socle 2B. Précisément dans cet exemple, le tronçon 52 s'étend sensiblement selon la direction de la flèche F1 passant sous l'axe 50A, si bien que le tronçon 53 s'étend selon une direction moins descendante, donc oblique par rapport à la direction de la flèche F1. En cas d'enfoncement de la tête 51, le bras coudé 52, 53 présente ainsi un flambage dans un sens déterminé de pivotement du levier 52, 53, 57, c'est-à-dire que le coude descend et le levier pivote dans le sens inverse de celui des aiguilles d'une montre.

L'extrémité, dite libre, du bras commandé 57, opposée à celle reliée à l'axe 50A, comporte une excroissance inférieure solidaire de la soupape 58. Cette extrémité libre se prolonge, latéralement vers le haut, donc à l'opposé de la soupape 58, par un ressort de rappel 59, ici constitué d'une languette 59 intégrée d'un seul tenant avec le levier 52, 53, 57. L'extrémité libre de la languette 59 est montée en appui, sous contrainte de flambage, contre une butée 59B tournée vers le bas et solidaire de la zone arrière de la paroi 3, afin que la soupape 58, soit rappelée verticalement vers le bas vers sa position de repos sur le siège 28B selon la direction descendante opposée à la flèche F2B. La soupape 58 étant solidaire du levier 52, 53, 57, ce dernier se trouve de même rappelé vers sa position de repos, la tête 51 repoussant donc la membrane 31 dans sa propre position de repos après un enfoncement manuel de la membrane 31 selon la flèche F1 ayant provoqué le soulèvement vertical de la soupape 58 selon la flèche F2. En variante, la butée 59B est située légèrement en dessous du niveau de l'extrémité libre du bras 57 et la languette 59 prolonge sensiblement horizontalement celui-ci et travaille alors en flexion.

La figure 3 représente la troisième forme de réalisation du réservoir distributeur selon l'invention. Comme indiqué, le réservoir 1C présente une forme externe sensiblement identique à celle du réservoir 1, avec un socle 2C, homologue du socle 2, et une partie haute de paroi 3C homologue de la paroi supérieure 3 mais verticale, cette caractéristique n'étant toutefois pas nécessaire au fonctionnement d'un mécanisme ou dispositif actionneur 60 décrit ci-après.

Un passage traversant 22C est situé à proximité du bord avant du socle 2C et s'étend selon un axe ici vertical 20C. Le passage 22C comporte, côté interne du réservoir 1C, une embouchure élargie constituant un siège à extension globalement horizontale 28C de réception d'une soupape 68 de contrôle du passage 22C.

Le dispositif actionneur 60 diffère essentiellement du dispositif 50 par le fait qu'un bras de levier commandé 67 s'étend en avant d'un axe de pivotement 60A, c'est-à-dire forme un angle aigu avec un tronçon principal 62 d'un bras de commande 62, 66. De ce fait, le soulèvement d'une soupape 68 s'effectue par un pivotement dans le sens des aiguilles d'une montre.

Le dispositif actionneur 60 est logé dans le volume interne du réservoir 1C et porte la soupape distributrice 68. Le dispositif actionneur 60 comporte une tête 61 de commande manuelle de délivrance de doses de produit; associée à la membrane à presser 31 disposée comme sur la figure 1. La tête de commande 61 est portée par une extrémité, dite libre, du bras de commande légèrement descendant 62, 66 du levier 62, 66 et 67 qui sert à dévoyer, vers la direction d'une flèche verticale montante F2C d'ouverture de la soupape 68, la direction d'enfoncement, selon la flèche F1, de la membrane 31 et de la tête 61. La tête 61 est, comme la tête 51, solidarisée avec la membrane 31.

Le bras de commande 62, 66 est constitué d'un tronçon de commande 62 orienté selon la flèche F1 et mobile en coulissement de même, présentant une extrémité, dite libre, couplée à la tête 61 et comportant, dans la zone d'extrémité opposée de pivotement couplée à l'axe de pivotement 60A, une branche latérale radiale 66, sensiblement perpendiculaire au tronçon de commande 62, agencée pour pivoter autour de l'axe 60A sous l'effet d'une translation du tronçon de commande 62 selon la direction F1. La soupape 68 est portée suspendue d'un seul tenant avec l'extrémité libre du bras 67. L'axe central de guidage et de pivotement 60A du levier 62, 66, 67 est porté par deux joues 23C internes du socle 2C.

Précisément dans cet exemple, le tronçon de commande 62 s'étend sensiblement selon la direction de la flèche F1 passant au-dessus de l'axe 60A, si bien que le tronçon latéral 66, de liaison à l'axe 60A, s'étend vers le bas. Le tronçon de commande 62 et/ou le bras latéral 66 sont déformables élastiquement pour permettre la rotation de ce dernier en cas d'enfoncement de la tête 61, provoquant la translation du tronçon de commande 62 selon le sens de la flèche F1 et donc le pivotement du bras latéral 66, entraînant de même le bras commandé 67. Les tronçons de commande 62 et 66 sont, comme le reste du levier, en matière plastique, dont la déformation permet la rotation de la branche latérale radiale 66, bloquée en translation par l'axe 60A. La base de raccordement du tronçon latéral 66 au tronçon de commande 62 peut en particulier être de section réduite pour constituer une articulation localisée.

Dans la zone d'extrémité au-delà de la branche latérale 66, le tronçon de commande 62 comporte un épaulement frontal 64 de réception en butée d'un ressort hélicoïdal de rappel 69, épaulement 64 qui est suivi d'un appendice longitudinal 65 de centrage du ressort 69 sur le prolongement du tronçon de commande 62. Le ressort 69, en appui sur une butée fixe 69C de la paroi 3C, fournit un couple de rappel, de sens inverse à celui d'une montre, rappelant le levier 62, 66, 67 et la soupape solidaire 68 vers leurs positions respectives de repos, c'est-à-dire que la tête 61 est repoussée au sens opposé à celui de la flèche F1 et la soupape 68 est repoussée verticalement vers le bas en sens opposé à celui de la flèche F2C.

En variante, le ressort de rappel 69 est omis, dans la mesure où la membrane élastique 31, solidaire de la tête 61 et donc aussi de la soupape 68, présente au repos un résidu d'enfoncement, c'est-à-dire que le bras 62 est légèrement "trop" court, afin d'attirer la membrane élastique 31 vers l'axe 60A selon une force de seuil minimal. De ce fait, par réaction, la membrane 31 au repos attire la tête 61. La force de rappel doit donc être vaincue par une force d'enfoncement manuel dépassant le seuil minimal.

Dans les exemples ci-dessus, les flèches F2, F2B et F2C du mouvement de la soupape étaient chacune alignées dans une direction non colinéaire avec celle de la flèche "de commande" F1 de la tête. Toutefois, il n'est pas exclu, dans un autre exemple, qu'une flèche F2 soit de direction parallèle, voire même colinéaire, à la direction de la flèche de commande F1, mais orientée en sens opposé, ce qui permet en particulier de résoudre le problème posé lié à la présence d'une tige de soupape dans le passage du fluide.

On notera en outre que le siège de la soupape peut être prévu incliné sur le plan d'extension du socle.

Dans une autre application, par exemple du genre burette, la paroi du réservoir peut être exempte de socle.

## Revendications

1. Réservoir distributeur de doses de produit fluide, prévu pour être tenu à la main, comportant, dans une zone de paroi (2) du réservoir (1), un siège de soupape (28, 28B, 28C) coopérant avec une soupape distributrice (48, 58, 68), de contrôle d'un passage (22, 22B, 22C) de doses du produit, couplée à un dispositif actionneur (40, 50, 60), logé dans le réservoir et comportant, associée à une autre zone de la paroi (3), une tête (41, 51, 61) de commande manuelle de libération de doses, **caractérisé par le fait qu'**il presente une surface de réception d'un doigt d'un utilisateur agencée pour s'enfoncer dans une direction d'enfoncement déterminée (F1) sous l'effet d'une force d'écrasement du doigt exercée selon ladite direction d'enfoncement, et **par le fait que** le dispositif actionneur (40, 50, 60) comporte des moyens de dévoiement (42-43, 47, ou 52-53, 57, ou 62, 66, 67) pour dévoyer la direction d'enfoncement (F1) de la tête (41, 51, 61) dans une direction d'ouverture (F2, F2B, F2C) de la soupape (48, 58, 68) indépendante de la direction (F1) d'enfoncement de la tête de commande (41, 51, 61).

2. Réservoir selon la revendication 1, dans lequel les moyens de dévoiement comportent une tige coulissante reliant la tête de commande à la soupape et comprenant un tronçon central courbe en appui latéral contre une piste de butée oblique, opposée à la tête de commande et solidaire de la paroi (2, 3), de glissement et de renvoi d'angle de déplacement d'enfoncement de la tête de commande.

3. Réservoir selon la revendication 1, dans lequel les moyens de dévoiement comportent un levier (42-43, 47 ou 52-53, 57, ou 62, 66, 67) à axe (40A, 50A, 60A) porté par la paroi (2), avec un bras de commande (42-43 ou 52-53, ou 62, 66) couplé à la tête (41, 51, 61) et un bras commandé (47, 57, 67) de couplage à la soupape (48, 58, 68).

4. Réservoir selon la revendication 3, dans lequel le bras de commande (52-53) est agencé pour présenter un flambage dans un sens prédéterminé de pivotement du levier (52-53, 57) libérant une dose, par enfoncement de la tête (51) de commande.

5. Réservoir selon l'une des revendications 3 et 4, dans lequel le bras de commande (62, 66) comporte un tronçon de commande (62), présentant une extrémité libre reliée à la tête (61), et comporte, à une extrémité opposée, de pivotement, une branche latérale (66), de liaison à l'axe de pivotement (60A), agencée pour pivoter autour de l'axe (60A) sous l'effet d'une translation du tronçon de commande (62).

6. Réservoir selon l'une des revendications 3 à 5, dans lequel le levier (42-43, 47, ou 52-53, 57, ou 62, 66, 67) est rappelé vers une position de repos par des moyens de rappel (49, 59, 69).

7. Réservoir selon la revendication 6, dans lequel les moyens de rappel (49, 59, 69) comportent un ressort de rappel couplé au bras de commande (62, 66) pour exercer sur la tête (61) une force de rappel vers une position de repos, correspondant au moins à un seuil minimal.

8. Réservoir selon la revendication 7, dans lequel la tête (41, 51, 61) comporte une membrane à presser (31), en matériau élastique, constituant une zone de paroi couplée au reste de la paroi (2, 3) ainsi qu'à l'extrémité libre du tronçon de commande (42, 52, 62) pour y exercer une force de rappel par traction correspondant au dit seuil.

9. Réservoir selon l'une des revendications 6 et 7, dans lequel le levier (52, 53, 57) est en matériau plastique et comporte une languette intégrée (59) dont une extrémité libre est montée en appui sous contrainte contre une butée (59B) solidaire de la paroi (3), pour exercer un couple de rappel vers la position de repos du levier (52, 53, 57).

10. Réservoir selon l'une des revendications 1 à 9, dans lequel, le siège de soupape (28) étant tourné vers l'intérieur du réservoir (1), les moyens de dévoiement (42, 43, 47, 52, 53, 57, 62, 66, 67) sont agencés pour guider la soupape (58, 68) vers une position d'ouverture à l'intérieur du réservoir (1).

## Claims

1. A reservoir dispensing doses of fluid product, designed to be held in the hand, comprising, in a wall region (2) of the reservoir (1), a valve seat (28, 28B, 28C) collaborating with a dispensing valve (48, 58, 68) for controlling a passage (22, 22B, 22C) for doses of the product, which valve is coupled to an actuating device (40, 50, 60) housed in the reservoir and comprising, associated with another region of the wall (3), a head (41, 51, 61) for manually controlling the release of doses, **characterized in that** it exhibits a surface for accommodating a user's finger, this surface being designed to be depressed in a determined direction of depression (F1) under the effect of a squeezing force exerted by the finger in the said direction of depression and **in that** the actuating device (40, 50, 60) comprises deviation means (42-43, 47, or 52-53, 57, or 62, 66, 67) for deflecting the direction of depression (F1) of the head (41, 51, 61) into a direction of opening (F2, F2B, F2C) of the valve (48, 58, 68) which is independent of the direction (F1) of depression of the control head (41, 51, 61).

2. A reservoir according to claim 1, in which the deviation means comprise a sliding rod connecting the control head to the valve and comprising a curved central portion bearing laterally against an oblique abutment track, opposite the control head and secured to the wall (2, 3), for sliding and for deflecting the angle of depression displacement of the control head.

3. A reservoir according to claim 1, in which the deviation means comprise a lever (42-43, 47 or 52-53, 57 or 62, 66, 67) of fulcrum (40A, 50A, 60A) borne by the wall (2), with a control arm (42-43 or 52-53 or 62, 66) coupled to the head (41, 51, 61) and a controlled arm (47, 57, 67) for coupling to the valve (48, 58, 68).

4. A reservoir according to claim 3, in which the control arm (52-53) is designed to exhibit a degree of buckling in a predetermined sense of the direction of pivoting of the lever (52-53, 57), releasing a dose, through depression of the control head (51).

5. A reservoir according to either of claims 3 and 4, in which the control arm (62, 66) comprises a control section (62) exhibiting a free end connected to the head (61) and comprises, at an opposite end, the pivoting end, a lateral branch (66) for connection with the pivoting fulcrum (60A), designed to pivot about the fulcrum (60A) under the effect of a translational movement of the control section (62).

6. A reservoir according to any of claims 3 to 5, in which the lever (42-43, 47 or 52-53, 57 or 62, 66, 67) is returned to a position of rest by return means (49, 59, 69).

7. A reservoir according to claim 6, in which the return means (49, 59, 69) comprise a return spring coupled to the control arm (62, 66) to exert on the head (61) a return force returning it to a rest position, corresponding at least to a minimum threshold.

8. A reservoir according to claim 7, in which the head (41, 51, 61) comprises a membrane (31) made of elastic material that is to be pressed, constituting a wall region coupled to the rest of the wall (2, 3) and to the free end of the control section (42, 52, 62) so that it can exert thereon a tensile return force corresponding to the said threshold.

9. A reservoir according to either of claims 6 and 7, in which the lever (52, 53, 57) is made of a plastic and comprises a built-in tab (59) a free end of which is mounted bearing under strain against a stop piece (59B) secured to the wall (3) in order to exert a return torque returning the lever (52, 53, 57) to the rest position.

10. A reservoir according to any of claims 1 to 9, in which, with the valve seat (28) facing towards the inside of the reservoir (1), the deviation means (42, 43, 47, 52, 53, 57, 62, 66, 67) are designed to guide the valve (58, 68) towards an open position inside the reservoir (1).

## Patentansprüche

1. Behälter mit Dosiereinrichtung für flüssige Produkte, dazu vorgesehen, mit der Hand gehalten zu werden, wobei eine Wandzone (2) des Behälters (1) einen Ventilsitz (28, 28B, 28C) umfasst, der zur Kontrolle eines Durchlasses (22, 22B, 22C) von Dosen des Produkts mit einem Dosierventil (48, 58, 68) kooperiert, das mit einer in dem Behälter befindlichen Betätigungsvorrichtung (40, 50, 60) gekuppelt ist, die mit einer anderen Wandzone (3) verbunden ist und einen manuellen Betätigungskopf (41, 51, 61) zum Spenden von Dosen umfasst,
**dadurch gekennzeichnet, dass** er eine Aufnahmefläche eines Fingers eines Benutzers umfasst, so konzipiert, dass sie in einer bestimmten Eindrückrichtung (F1) eingedrückt werden kann, unter der Wirkung einer von dem Finger in der genannten Eindrückrichtung ausgeübten Druckkraft, und **dadurch**, dass die Betätigungsvorrichtung (40, 50, 60) Knick- bzw. Umlenkeinrichtungen (42-43, 47, oder 52-53, 57, oder 62, 66, 67) umfasst, um die Eindrückrichtung (F1) des Betätigungskopfes (41, 51, 61) umzulenken in eine von der Eindrückrichtung (F1) des Kopfes (41, 51, 61) unabhängige Öffnungsrichtung (F2, F2B, F2C) des Ventils (48, 58, 68).

2. Behälter nach Anspruch 1, bei dem die Knick- bzw. Umlenkeinrichtungen eine verschiebbare Stange umfassen, die den Betätigungskopf mit dem Ventil verbindet und ein gekrümmtes zentrales Stück umfasst, das sich auf einer schrägen, dem Betätigungskopf gegenüberstehenden und fest mit der Wand (2, 3) verbundenen Gleit- und Eindrückverschiebungswinkelübertragungs-Anschlagsbahn des Betätigungskopfs lateral abstützt.

3. Behälter nach Anspruch 1, bei dem die Knick- bzw. Umlenkeinrichtungen einen Hebel (42-43, 47 oder 52-53, 57, oder 62, 66, 67) mit einer in der Wand (2) gelagerten Achse (40A, 50A, 60A) umfassen, mit einem mit dem Kopf (41, 51, 61) gekuppelten Betätigungsarm (42-43 oder 52-53, oder 62, 66) und einem betätigten, mit dem Ventil (48, 58, 68) gekuppelten Arm (47, 57, 67).

4. Behälter nach Anspruch 3, bei dem der Betätigungsarm (52-53) so konzipiert ist, dass er eine Knickung in einer bestimmten Schwenkrichtung des Hebels (52-53, 57) aufweist, so dass durch das Eindrücken des Betätigungskopfes (51) eine Dosis gespendet wird.

5. Behälter nach einem der Ansprüche 3 und 4, bei dem der Betätigungsarm (62, 66) ein Betätigungsstück (62) umfasst, von dem ein freies Ende mit dem Kopf (61) verbunden ist und dessen entgegengesetztes, schwenkbares Ende einen lateralen Zweig (66) umfasst, der mit der Schwenkachse (60A) verbunden und so konzipiert ist, dass er unter der Wirkung einer Translation des Betätigungsstücks (62) eine Schwenkbewegung um die Achse (60A) ausführt.

6. Behälter nach einem der Ansprüche 3 bis 5, bei dem der Hebel (42-43, 47, oder 52-53, 57, oder 62, 66, 67) durch Rückstelleinrichtungen (49, 59, 69) in eine Ruhestellung zurückgestellt wird.

7. Behälter nach Anspruch 6, bei dem die Rückstelleinrichtungen (49, 49, 69) eine Rückstellfeder umfassen, gekuppelt mit dem Betätigungsarm (62, 66), um auf den Kopf (61) eine wenigstens einem minimalen Schwellenwert entsprechende Rückstellkraft in Richtung einer Ruhstellung auszuüben.

8. Behälter nach Anspruch 7, bei dem der Kopf (41, 51, 61) eine zu drückende Membran (31) aus elastischem Material umfasst, die eine Wandzone bildet, die mit der übrigen Wand (2, 3) gekuppelt ist sowie mit dem freien Ende des Betätigungsstücks (42, 52, 62), um dort durch Zug eine Rückstellkraft auszuüben, die dem genannten Schwellenwert entspricht.

9. Behälter nach einem der Ansprüche 6 und 7, bei dem der Hebel (52, 53, 57) aus Kunststoff ist und eine integrierte Zunge (59) umfasst, von der ein freies Ende sich unter Vorspannung auf einem fest mit der Wand (3) verbundenen Anschlag abstützt, um ein Rückstellmoment in Richtung Ruhestellung des Hebels (52, 53, 57) auszuüben.

10. Behälter nach einem der Ansprüche 1 bis 9, bei dem der Sitz des Ventils (28) der Innseite des Behälters (1) zugekehrt ist und die Knick- bzw. Umlenkeinrichtungen (42, 43, 47, 52, 53, 57, 62, 66, 67) so konzipiert sind, dass sie das Ventil (58, 68) in eine Öffnungsstellung im Innern des Behälters (1) führen.
